# EUROPÄISCHE PATENTANMELDUNG

(11) **EP 4 644 601 A1**
(43) Veröffentlichungstag der Anmeldung: **05.11.2025**
(21) Anmeldenummer: 25165979.3
(22) Anmeldetag: 25.03.2025
(51) Int. Cl.: D06F 39/02, F04B 17/03, F04B 49/20

(54) **VERFAHREN ZUM BETRIEB EINES WASCHGERÄTS MIT EINER KOLBENPUMPE ZUR WASCHMITTELDOSIERUNG UND HIERZU GEEIGNETES WASCHGERÄT**

(30) Priorität: 30.04.2024 DE 102024204070
(71) Anmelder: BSH Hausgeräte GmbH, 81739 München (DE)
(72) Erfinder: Baumgarten, Sven, 12349 Berlin (DE)

(57) **Zusammenfassung**

Die Erfindung betrifft ein Verfahren zum Betrieb eines Waschgerätes, aufweisend einen Laugenbehälter, eine darin um eine Rotationsachse drehbar gelagerte Trommel zur Aufnahme von Wäschestücken, eine Steuerungseinheit und eine mit einem elektrischen Antriebsmotor betriebene, eine oszillierende Kolbenbewegung ausführende Kolbenpumpe, die ein Waschmittel dosiert, wobei die Kolbenbewegung mindestens eine Einschaltphase mit der Zeitdauer Tₛₜᵣₒₖₑ aufweist, die aus einer Ansaug- und einer Auswurfphase besteht, wobei die Einschaltphase der Kolbenpumpe ein ganzzahliges Vielfaches der Dauer Tₛₜᵣₒₖₑ ist. Die Erfindung betrifft außerdem ein zur Durchführung dieses Verfahrens geeignetes Waschgerät.

## Beschreibung

Die Erfindung betrifft ein Verfahren zum Betrieb eines Waschgeräts mit einer Kolbenpumpe zur Waschmitteldosierung und ein hierzu geeignetes Waschgerät. Die Erfindung betrifft insbesondere ein Verfahren zum Betrieb eines Waschgerätes, aufweisend einen Laugenbehälter, eine darin um eine Rotationsachse drehbar gelagerte Trommel zur Aufnahme von Wäschestücken, eine Steuerungseinheit und eine mit einem elektrischen Antriebsmotor betriebene, eine oszillierende Kolbenbewegung ausführende Kolbenpumpe, die ein Waschmittel dosiert, wobei die Kolbenbewegung mindestens eine Einschaltphase mit der Zeitdauer Tₛₜᵣₒₖₑ aufweist, die aus einer Ansaug- und einer Auswurfphase besteht.

Die Verwendung von Kolbenpumpen zur Dosierung von Waschmittel ist an sich bekannt. Dabei erfolgt im Allgemeinen eine sensorlose, zeitgesteuerte Ansteuerung, wodurch in der Regel die Reproduzierbarkeit der Dosierung schlecht ist, da die Kolbenpumpe ungleichförmig dosiert. Durch die oszillierende Kolbenbewegung erzeugt die Kolbenpumpe einen diskontinuierlichen Volumenstrom, der durch die Kinematik des Systems beschrieben werden kann und während der Ausstoßphase des Kolbens im Allgemeinen einen Sinus-förmigen Verlauf hat. Bei der im Stand der Technik üblichen Zeitsteuerung wird davon ausgegangen, dass der Volumenstrom einem mittleren, konstanten Nennvolumenstrom entspricht, d.h. dass sich das dosierte Volumen linear mit der Zeit verändert. Die Einschaltzeit der Kolbenpumpe, die hierin auch als Dosierpumpe bezeichnet wird, entspricht dann dem Quotienten aus Nenndosiermenge und Nennvolumenstrom. Dieser bekannte Betrieb einer Dosierpumpe führt im Allgemeinen zu einem absoluten Fehler, einem sogenannten Dosierfehler. Der Dosierfehler ist die Differenz zwischen dem Zielwert für die Dosiermenge und der tatsächlichen Dosiermenge. Der Dosierfehler kann, je nach Startposition des Kolbens, etwas mehr als die Hälfte des Hubvolumens Vₛₜᵣₒₖₑ, einer charakteristischen Größe der Kolbenpumpe, betragen. Das Hubvolumen beträgt für handelsübliche Kolbenpumpen typischerweise 2 bis 4 ml, somit ist bei geringen Dosiermengen der relative Fehler groß. Die Startposition ist unbekannt, da die Kolbenpumpe ohne Sensorik nur zeitgesteuert betrieben wird. Ein weiterer Parameter der Kolbenpumpe ist die Dosierdauer Tₛₜᵣₒₖₑ, die sich durch die Addition der im Allgemeinen gleichen Dauern einer Ansaugphase und einer Auswurfphase ergibt.

Aufgabe der vorliegenden Erfindung war es vor diesem Hintergrund, ein verbessertes Verfahren für den Betrieb eines Waschgerätes mit einer Dosierpumpe für die Dosierung eines Waschmittels bereitzustellen. Vorzugsweise soll die Dosierung kostengünstig und unter Verwendung einer kommerziell verfügbaren Kolbenpumpe möglich sein. Aufgabe der Erfindung war auch die Bereitstellung eines zur Durchführung dieses Verfahrens geeigneten Waschgeräts.

Die Lösung dieser Aufgabe wird nach dieser Erfindung erreicht durch ein Verfahren zum Betrieb eines Waschgeräts mit einer Dosierpumpe für die Dosierung eines Waschmittels sowie ein zur Durchführung dieses Verfahrens geeignetes Waschgerät mit den Merkmalen der jeweiligen unabhängigen Patentansprüche. Bevorzugte Ausführungsformen des erfindungsgemäßen Verfahrens sind in den abhängigen Patentansprüchen aufgeführt, wobei bevorzugten Ausführungsformen des erfindungsgemäßen Verfahrens bevorzugte Ausführungsformen des erfindungsgemäßen Waschgerätes entsprechen, selbst wenn dies hierin nicht explizit erwähnt wird.

Gegenstand der Erfindung ist daher ein Verfahren zum Betrieb eines Waschgerätes, aufweisend einen Laugenbehälter, eine darin um eine Rotationsachse drehbar gelagerte Trommel zur Aufnahme von Wäschestücken, eine Steuerungseinheit und eine mit einem elektrischen Antriebsmotor betriebene, eine oszillierende Kolbenbewegung ausführende Kolbenpumpe, die ein Waschmittel dosiert, wobei die Kolbenbewegung mindestens eine Einschaltphase mit der Zeitdauer Tₛₜᵣₒₖₑ aufweist, die aus einer Ansaug- und einer Auswurfphase besteht, wobei die Einschaltphase der Kolbenpumpe ein ganzzahliges Vielfaches der Dauer Tₛₜᵣₒₖₑ ist. Die Kolbenpumpe wird hierin auch als Dosierpumpe bezeichnet.

Beim erfindungsgemäßen Verfahren können prinzipiell Flüssigwaschmittel eingesetzt werden.

Es ist überdies bevorzugt, dass ein Hubvolumen der Kolbenpumpe im Bereich von 1 bis 5 ml, vorzugsweise im Bereich von 2 bis 4 ml liegt.

Zudem ist erfindungsgemäß ein Verfahren bevorzugt, bei dem das ganzzahlige Vielfache ein 1- bis 50-fach Vielfaches ist.

Vorzugsweise beschreibt in der Auswurfphase die Menge an durch die Kolbenpumpe ausgeworfener Menge an Waschmittel in Abhängigkeit von der Zeit eine Sinuskurve.

Der Antriebsmotor für die Kolbenpumpe ist vorzugsweise ein kontinuierlich laufender einphasiger AC-Synchronmotor.

Beim erfindungsgemäßen Verfahren ist es bevorzugt, dass eine Umwandlung einer rotierenden Bewegung des Antriebsmotors in eine translatorische Bewegung eines Kolbens der Dosierpumpe über einen Exzenter erfolgt. Hierbei ist es bevorzugt, dass ein Stift des Exzenters in einem Schlitz läuft, der sich an einer Verlängerung des Kolbens befindet.

Wenn man, wie es erfindungsgemäß vorgesehen ist, für die Ansteuerzeit nur ganzzahlige Vielfache der Zeitdauer Tₛₜᵣₒₖₑ zulässt, wird der durch die Kinematik bedingte Fehler zu Null, da immer ein volles Hubvolumen Vₛₜᵣₒₖₑ dosiert wird. Zwar wird durch ein solches Verfahren die Dosiermenge quantisiert, es verbessert sich jedoch in erheblichem Maße die Wiederholgenauigkeit der Dosierung. Somit wird die Waschperformance reproduzierbarer.

Gegenstand der Erfindung ist außerdem ein Waschgerät, aufweisend einen Laugenbehälter, eine darin um eine Rotationsachse drehbar gelagerte Trommel zur Aufnahme von Wäschestücken, eine Steuerungseinheit und eine mit einem elektrischen Antriebsmotor betriebene Kolbenpumpe zur Dosierung von Waschmittel, die eingerichtet ist, um eine oszillierende Kolbenbewegung auszuführen, wobei die Kolbenbewegung mindestens eine Einschaltphase mit der Zeitdauer Tₛₜᵣₒₖₑ aufweist, und wobei die Steuerungseinheit eingerichtet ist, um die Kolbenpumpe derart zu betreiben, dass die Einschaltphase der Kolbenpumpe ein ganzzahliges Vielfaches der Dauer Tₛₜᵣₒₖₑ ist.

Das Waschgerät ist im Allgemeinen eine Waschmaschine oder ein Waschtrockner. Es verfügt im Allgemeinen über eine in einem Laugenbehälter drehbar gelagerte Trommel zur Aufnahme von Wäschestücken sowie eine Wasserzufuhrvorrichtung. Letztere kann beispielsweise ein ventilgesteuerter Frischwasseranschluss sein, wobei das Ventil vorzugsweise durch die Steuerungseinheit steuerbar ist.

Die Erfindung hat einige Vorteile. Die Erfindung ermöglicht eine Erhöhung der Reproduzierbarkeit der Dosierung des Waschmittels, wodurch eine bessere Reproduzierbarkeit der Waschperformance möglich ist. Dies kann erfindungsgemäß außerdem kostengünstig realisiert werden, da insbesondere auch die Verwendung einer kommerziell erhältlichen Dosierpumpe möglich ist.

Die Erfindung wird im Folgenden anhand der Figuren 1 bis 3 illustriert.
Fig. 1 zeigt einen Vergleich einer bisherigen Dosiermethode mit einer erfindungsgemäßen Dosiermethode wie sie im erfindungsgemäßen Verfahren verwendet wird.
**Fig. 2** **zeigt** für zahlreiche Testläufe einer Dosierungspumpe das jeweils dosierte Volumen.
Fig. 3 zeigt ähnlich zu Fig. 2 für zahlreiche Testläufe einer Dosierungspumpe im Gegensatz zu Fig. 2 das jeweilige relative Dosiergewicht bezogen auf das Zielvolumen.

Fig. 1 zeigt einen Vergleich einer bisherigen Dosiermethode mit einer erfindungsgemäßen Dosiermethode wie sie im erfindungsgemäßen Verfahren verwendet wird. Gezeigt werden die geförderten Volumina während einer Anschaltdauer Tₛₜᵣₒₖₑ der Kolbenpumpe, die hier aus einer Ansaugphase der Dauer 1,5 Sekunden und einer Auswurfphase der Dauer 1,5 Sekunden besteht. Die Kurve 1 stellt das Zielvolumen dar, die Kurve 2 das reale Volumen, d.h. das tatsächliche geförderte Volumen an Waschmittel, das hier ein Flüssigwaschmittel ist, und die Kurve 3 einen Dosierfehler.

Durch die oszillierende Kolbenbewegung erzeugt die Kolbenpumpe einen diskontinuierlichen Volumenstrom, der durch die Kinematik des Systems beschrieben werden kann und während der Ausstoßphase des Kolbens einen Sinus-förmigen Verlauf hat, siehe Kurve 2.

Bei der im Stand der Technik üblichen Zeitsteuerung wird davon ausgegangen, dass der Volumenstrom einem mittleren, konstanten Nennvolumenstrom entspricht. D.h., dass sich das dosierte Volumen linear mit der Zeit verändert, wie es in Fig. 1 durch die Kurve 1 dargestellt ist. Die Einschaltzeit der Pumpe entspricht dann dem Quotienten aus Nenndosiermenge und Nennvolumenstrom.

In Fig. 1 sind die Kurvenverläufe nur für eine einzige Dauer Tₛₜᵣₒₖₑ dargestellt. Erfindungsgemäß ist die Einschaltphase der Kolbenpumpe jedoch ein ganzzahliges Vielfaches der Dauer Tₛₜᵣₒₖₑ.

Wenn die Einschaltzeit der Kolbenpumpe nicht einem erfindungsgemäß vorgesehenen ganzzahligen Vielfachen der Dauer Tₛₜᵣₒₖₑ, d.h. der Zeit für eine vollständige Hin- und Herbewegung des Kolbens, entspricht, so ergibt sich ein absoluter Fehler, der hierin als Dosierfehler bezeichnet wird und in der Fig. 1 durch die Kurve 3 dargestellt ist. Der Dosierfehler kann, je nach Startposition des Kolbens, etwas mehr als die Hälfte des Hubvolumens Vₛₜᵣₒₖₑ betragen. Das Hubvolumen beträgt für handelsübliche Kolbenpumpen typischerweise 2 bis 4 ml, somit ist bei geringen Dosiermengen der relative Fehler groß. Die Startposition ist unbekannt, da die Pumpe ohne Sensorik nur zeitgesteuert betrieben wird. Wenn dagegen für die Ansteuerzeit der Kolbenpumpe wie erfindungsgemäß vorgesehen nur ganzzahlige Vielfache der Dosierdauer Tₛₜᵣₒₖₑ vorgegeben werden, wird der Dosierfehler zu Null, da immer ein volles Hubvolumen dosiert wird.

Fig. 2 zeigt für zahlreiche Testläufe einer Dosierungspumpe das jeweils dosierte Volumen, wobei einerseits die Dosierung über eine Dauer erfolgte, die einem ganzzahligen Vielfachen von Tₛₜᵣₒₖₑ entsprach (IMD = integer multiple dosing, dargestellt durch gefüllte Kreise), und andererseits über eine Dauer erfolgte, die einem nicht ganzzahligen Vielfachen von Tₛₜᵣₒₖₑ, nämlich hier 2/3 von Tₛₜᵣₒₖₑ entsprach (non-IMD = non-integer multiple dosing, dargestellt durch gefüllte Dreiecke).

Fig. 2 illustriert, dass bei einer Dosierung über eine Dauer, die einem ganzzahligen Vielfachen von Tₛₜᵣₒₖₑ entspricht, die Dosiermenge kaum schwankt, also nur ein äußerst geringer Dosierfehler vorhanden ist.

Fig. 3 zeigt ähnlich zu Fig. 2 für zahlreiche Testläufe einer Dosierungspumpe im Gegensatz zu Fig. 2 das jeweilige relative Dosiergewicht bezogen auf das Zielvolumen, wobei einerseits die Dosierung über eine Dauer erfolgte, die einem ganzzahligen Vielfachen von Tₛₜᵣₒₖₑ entsprach (IMD = integer multiple dosing, dargestellt durch gefüllte Kreise), und andererseits über eine Dauer erfolgte, die einem nicht ganzzahligen Vielfachen von Tₛₜᵣₒₖₑ, nämlich hier 2/3 von Tₛₜᵣₒₖₑ entsprach (non-IMD = non-integer multiple dosing, dargestellt durch gefüllte Dreiecke).

Fig. 3 illustriert ebenfalls, dass bei einer Dosierung über eine Dauer, die einem ganzzahligen Vielfachen von Tₛₜᵣₒₖₑ entspricht, die Dosiermenge kaum schwankt, also nur ein äußerst geringer Dosierfehler vorhanden ist.

### Bezugszeichenliste

- 1: Zielvolumen
- 2: Reales Volumen
- 3: Dosierfehler

## Patentansprüche

1. Verfahren zum Betrieb eines Waschgerätes, aufweisend einen Laugenbehälter, eine darin um eine Rotationsachse drehbar gelagerte Trommel zur Aufnahme von Wäschestücken, eine Steuerungseinheit und eine mit einem elektrischen Antriebsmotor betriebene, eine oszillierende Kolbenbewegung ausführende Kolbenpumpe, die ein Waschmittel dosiert, wobei die Kolbenbewegung mindestens eine Einschaltphase mit der Zeitdauer Tₛₜᵣₒₖₑ aufweist, die aus einer Ansaug- und einer Auswurfphase besteht, **dadurch gekennzeichnet, dass** die Einschaltphase der Kolbenpumpe ein ganzzahliges Vielfaches der Dauer Tₛₜᵣₒₖₑ ist.

2. Verfahren nach Anspruch 1, **dadurch gekennzeichnet, dass** das Waschmittel ein Flüssigwaschmittel ist.

3. Verfahren nach Anspruch 1 oder 2, **dadurch gekennzeichnet, dass** ein Hubvolumen der Kolbenpumpe im Bereich von 1 bis 5 ml, vorzugsweise im Bereich von 2 bis 4 ml liegt.

4. Verfahren nach einem der Ansprüche 1 bis 3, **dadurch gekennzeichnet, dass** das ganzzahlige Vielfache ein 1- bis 50-fach Vielfaches ist.

5. Verfahren nach einem der Ansprüche 1 bis 4, **dadurch gekennzeichnet, dass** in der Auswurfphase die Menge an ausgeworfener Menge an Waschmittel in Abhängigkeit von der Zeit eine Sinuskurve beschreibt.

6. Verfahren nach einem der Ansprüche 1 bis 5, **dadurch gekennzeichnet, dass** der Antriebsmotor für die Kolbenpumpe ein kontinuierlich laufender einphasiger AC-Synchronmotor ist.

7. Verfahren nach einem der Ansprüche 1 bis 6, **dadurch gekennzeichnet, dass** eine Umwandlung einer rotierenden Bewegung des Antriebsmotors in eine translatorische Bewegung eines Kolbens der Dosierpumpe über einen Exzenter erfolgt.

8. Verfahren nach Anspruch 7, **dadurch gekennzeichnet, dass** ein Stift des Exzenters in einem Schlitz läuft, der sich an einer Verlängerung des Kolbens befindet.

9. Waschgerät, aufweisend einen Laugenbehälter, eine darin um eine Rotationsachse drehbar gelagerte Trommel zur Aufnahme von Wäschestücken, eine Steuerungseinheit und eine mit einem elektrischen Antriebsmotor betriebene Kolbenpumpe zur Dosierung von Waschmittel, die eingerichtet ist, um eine oszillierende Kolbenbewegung auszuführen, wobei die Kolbenbewegung mindestens eine Einschaltphase mit der Zeitdauer Tₛₜᵣₒₖₑ aufweist, und wobei die Steuerungseinheit eingerichtet ist, um die Kolbenpumpe derart zu betreiben, dass die Einschaltphase der Kolbenpumpe ein ganzzahliges Vielfaches der Dauer Tₛₜᵣₒₖₑ ist.
